# EUROPÄISCHE PATENTSCHRIFT

(11) **EP 1 516 561 B1**
(45) Veröffentlichungstag und Bekanntmachung des Hinweises auf die Patenterteilung: **10.05.2006**
(21) Anmeldenummer: 03021063.7
(22) Anmeldetag: 18.09.2003
(51) Int. Cl.: A47B 88/00

(54) **Schublade mit Aufsatzzargen**
Drawer comprising side frame attachments
Tiroir doté de parois supérieurs

(43) Veröffentlichungstag der Anmeldung: 23.03.2005
(73) Patentinhaber: Grass GmbH, 6973 Höchst/Vlbg. (AT)
(72) Erfinder: Gehrer, Harry, A-6973 Höchst/Vlbg. (AT); Müller, Wolfgang, A-6890 Lustenau (AT)
(74) Vertreter: Riebling, Peter

(56) Entgegenhaltungen:
- EP-A- 1 151 697
- EP-B- 0 124 059
- WO-A-03/024274
- US-A- 5 364 181

## Beschreibung

Die Erfindung betrifft eine Schublade, insbesondere eine Schublade mit seitlichen Schubladenzargen und jeweils auf diese aufgesetzte Aufsatzzargen, wobei auf jeder Schubladenseite mindestens eine Halterung zur Aufnahme und Befestigung der Zargenaufsätze vorhanden ist, nach dem Oberbegriff des unabhängigen Anspruchs.

Schubladen mit Aufsatzzargen und mit einer entsprechenden Halterung zur Aufnahme der Zargenaufsätze sind bereits zahlreich aus dem Stand der Technik bekannt. Durch die Aufsatzzargen und die damit verbundene Vergrößerung der Seitenwandhöhe der Schublade lässt sich das effektive Aufnahmevolumen der Schublade erhöhen.

Aus der EP 1 151 697 A1 ist eine derartige Schublade mit Aufsatzzargen offenbart. Die Halterung für die Zargenaufsätze umfasst eine Verstellvorrichtung zur Neigungsverstellung der Frontblende der Schublade, und besteht aus einem zweiteiligen Gehäuse, das auf die Schubladenzarge aufgesetzt und mit geeigneten mitteln lösbar mit der Frontblende und dem Zargenaufsatz verbunden ist. Innerhalb des Gehäuses sind Verstellmittel vorhanden, die eine mechanische Verstellung der Frontblende gegenüber der Schubladenzarge bzw. dem Zargenaufsatz gestatten. Der stabilen Bauart und einfachen Verstellmöglichkeit steht der Nachteil gegenüber, dass die Montage des Gehäuses nicht sehr einfach ist und eine aufwändige Mechanik für die Verstellung benötigt wird. Daher eignet sich diese Art der Befestigung der Aufsatzzarge insbesondere für Schubladen des höheren Preissegments.

Aus der WO 03 024274 A1 ist eine Schublade mit Aufsatzzargen bekannt, die eine einstückige Halterung zur Aufnahme des Zargenaufsatzes umfasst. Die Halterung ist direkt an der Frontblende mit Hilfe von Dübeln befestigt und nicht mehr von der Frontblende lösbar. Diese recht einfache Lösung hat den Nachteil, dass durch die vormontierte Halterung die Halterung selbst als stapelhinderndes Teil an der Schubladenfront verbleibt. Femer entsteht bei der Höhenverstellung der Schubladenfront eine unschöne Spalte zwischen der Schubladenzarge und der Halterung.

Mit der EP 0 124 059 B1 ist eine aus mehreren Teilen zusammengesetzte Schublade offenbart, wobei die Seitenwände kastenartige Blechprofile mit inneren und äußeren Seitenstegen aufweisen und von den Seitenstegen abgewinkelte Auflagestege gebildet sind. Die Schubladenseitenwand weist Führungsschienen von einem abgewinkelten Stegbereich auf, welcher zwischen äußerem Seitensteg und Auflagesteg liegt. Die Frontplatte der Schublade ist mittels einer drehbar gelagerten Frontplattenhalterung neigungsverstellbar und mittels einem an der Frontplattenhalterung angeordneten Verstellsteg über Verstellschrauben höheneinstellbar.

Die Aufgabe der vorliegenden Erfindung besteht darin, eine Schublade mit Aufsatzzargen anzugeben, die preiswert und leicht zu montieren ist und bei der aufgrund einer Höhenverstellung der Frontblende keine sichtbare Fuge zwischen der Stirnseite der Schubladenzarge, der Aufsatzzarge und der Frontblende entsteht.

Diese Aufgabe wird erfindungsgemäß durch die Merkmale des Patentanspruchs 1 gelöst.

Vorteilhafte Ausgestaltungen und Weiterbildungen der Erfindung sind in den abhängigen Patentansprüchen offenbart.

Erfindungsgemäß ist die auf die Schubladenzarge aufgesetzte Halterung an einem frontseitigen und/oder rückwandseitigen Pfosten befestigt, wobei der Pfosten steif in einer Öffnung fest mit der Schubladenzarge verbunden ist und diese überragt.

Die Befestigung der Front und/oder Rückwand erfolgt mittels einem Befestigungselement lösbar oder unlösbar an diesem Pfosten, damit die Seiten-, Höhen- und Neigungsverstellung der Frontblende gegenüber der Aufsatzzarge gemeinsam mit der die Seiten-, Höhen- und Neigungsverstellung der Frontblende gegenüber Schubladenzarge erfolgen kann.

Diese Lösung hat die Vorteile, dass das Einhängen der Schubladenzarge mit der Aufsatzzarge an der Frontblende sehr einfach ist, dass der Zargenaufsatz selbst keine zusätzliche Vorbereitung benötigt, z.B. dass der Zargenaufsatz nicht gebohrt sein muss, und dass die Seiten-, Höhen- und Neigungsverstellung der Frontblende einfach und komfortabel in diese Lösung integriert werden kann, wobei bei jeder Art der Verstellung keine Fuge / Spalte zwischen der Halterung, der Schubladenzarge und/oder der Frontblende entsteht.

Die Erfindung beschreibt eine preiswerte Schublade mit Aufsatzzargen, die nur wenige Teile aufweist und eine weitgehende oder komplette Vormontage der Einzelteile werkseitig ermöglicht, wobei die Stapelbarkeit nicht behindert bzw. nicht verschlechtert wird.

In einer bevorzugten Ausgestaltung der Erfindung weist die Halterung eine erste bzw. eine zweite Einstecköffnung auf, in welche die Stirnseite des Zargenaufsatzes bzw. der Pfosten einsteckbar sind.
Zur Festlegung des Pfosten in der Halterung sind vorzugsweise entsprechende Verriegelungsmittel vorgesehen.

Vorzugsweise wird der Pfosten mittels eines Befestigungselements mit der Schubladenfront und/oder der Rückwand verbunden, wobei das Befestigungselement als separates Bauteil ausgebildet ist aber auch mit dem Pfosten einteilig ausgebildet sein kann. An der Frontblende ist vorzugsweise eine Fronthalterung befestigt, die lösbar mit dem Befestigungselement verbindbar ist.

Die Halterung kann werkseitig vormontierbar ausgebildet sein, z.B. aus Kunststoff oder Metall bestehen und vorzugsweise an beiden Enden des Zargenaufsatzes vorhanden sein. Die Halterung kann auch mit der Schubladenzarge und dem Pfosten vormontiert werden.

Der Zargenaufsatz selbst kann dekorativ als Einsatz aus Glas, Kunststoff, Metall oder dergleichen, glatt oder mit dekorativen Elementen ausgebildet sein. Der Zargenaufsatz kann aber auch nur als Reling oder relingähnliches Teil ausgebildet sein.

Im folgenden wird die Erfindung anhand einer bevorzugten Ausgestaltung näher beschrieben, die jedoch nur beispielhaft, nicht aber einschränkend aufzufassen sein soll.

Es zeigen:
- *Fig. 1* :: eine perspektivische Ansicht einer ersten Ausführungsform der Schublade mit Aufsatzzargen;
- *Fig. 2 :*: eine Seitenansicht einer ersten Ausführungsform der Verbindung zwischen Schubladenzarge, Aufsatzzarge und Frontblende;
- *Fig. 3 :*: eine Explosionsansicht einer ersten Ausführungsform der Schublade mit Aufsatzzargen;
- *Fig. 4 :*: eine Detailansicht der Fig. 3, wobei ein Detail der Fronthalterung gezeigt ist;
- *Fig. 5 :*: eine Seitenansicht einer zweiten Ausführungsform der Schublade mit Aufsatzzargen.

Die im folgenden verwendeten Angeben "unten", "oben", "fontseitig", "vorne", "rückseitig", "hinten" beziehen sich auf die vorgesehene Einbauposition der Schublade, bei der sich der Schubladenboden "unten", die Frontblende "frontseitig" oder "vorne" und die Rückwand "rückseitig" oder "hinten" befindet.

In Fig. 1 ist ein Ausführungsbeispiel einer erfindungsgemäßen Schublade 1 dargestellt. Die Schublade 1 besteht im wesentlichen aus zwei Schubladenzargen 2, wobei in der Zeichnung nur eine Schubladenzarge dargestellt ist, einer Frontblende 5 (Schubladenfront), einer Rückwand 6 und einem Schubladenboden 7 (Figur 3). Zur Vergrößerung der Seitenwandhöhe der Schublade 1 sind jeweils Zargenaufsätze 3 vorgesehen. Die Zargenaufsätze 3 sind jeweils durch eine efindungsgemäße Halterung 4 an der Frontblende 5 und vorzugsweise auch an der Rückwand 6 fixiert. An der Rückwand 6 werden sowohl die Schubladenzarge 2 als auch die Halterung 4 konventionell, z.B. mittels Befestigungswinkeln 39, 39' und Schrauben 40, 40', fixiert.

Die Art der Fixierung des Zargenaufsatzes 3 bzw. der Halterung 4 and der Frontblende 5 wird nachfolgend mit Bezug auf die Figuren 2 und 3 näher beschrieben.

In Figur 2 und insbesondere in Figur 3 erkennt man die Komponenten des erfindungsgemäßen frontseitigen Befestigungssystems. Sowohl die Schubladenzarge 2 als auch die Halterung 4 für die Frontseite des Zargenaufsatzes 3 werden mittels eines Pfostens 8 an der Frontblende 5 montiert. Der Pfosten 8 wird fest mit der Schubladenzarge 2 und der Halterung 4 verbunden. Ein im Pfosten integriertes oder als separates Teil mit dem Pfosten verbindbares Befestigungselement 9 sowie eine an der Frontblende fixierte Fronthalterung 10 sorgen ferner für die Verbindung zwischen dem Pfosten 8 und der Frontblende 5.

Der Pfosten 8 und das Befestigungselement 9 bzw. das Befestigungselement 9 und die Fronthalterung 10 können zueinander sowohl vertikal als auch horizontal ausgerichtet werden, so dass eine Höhenverstellung und eine Seitenverstellung der Frontblende 5 in Bezug auf die Schubladenzarge 2 und den Zargenaufsatz 3 möglich ist.

Die Halterung 4 umfasst eine erste Einstecköffnung 41, in welche die Stirnseite des Zargenaufsatzes 3 eingesteckt werden kann. Somit kann die Halterung 4 zusammen mit dem Zargenaufsatz 3 auf die Schubladenzarge 2 aufgesetzt werden.

In der Einstecköffnung 41 kann ein Klemmelement 14, z.B. eine Federzunge, vorgesehen sein, durch das der Zargenaufsatz 3 in der Halterung 4 gehalten wird.

Die Schubladenzarge 2 besitzt am frontseitigen Ende eine schlitzartige Öffnung 36, in welcher der Pfosten 8 aufgenommen wird. Der Pfosten 8 ist vorzugsweise als ein im Querschnitt etwa U-förmiges Profil ausgebildet, überragt die Schubladenzarge 2 und besitzt eine Höhe, die etwa der Gesamthöhe von Schubladenzarge 2 und Zargenaufsatz 3 entspricht.

Der obere Teil des Pfostens 8 wird in eine nach vorne und unten offene, zweite Einstecköffnung 42 der Halterung 4 eingesteckt.

Sowohl der Pfosten 8 als auch die Schubladenzarge 2 weisen zueinander deckungsgleiche (Gewinde-) Bohrungen 15a, 15b bzw. 19a, 19b auf, so dass der Pfosten 8 mittels Schrauben 21a und 21 b in der Öffnung 36 der Schubladenzarge 2 fixiert werden kann.

Die Befestigung der Halterung 4 am Pfosten 8 erfolgt durch federnde Rastmittel. Hierzu sind an der Halterung 4 vorzugsweise federnde Rasthaken 11 und 11' vorgesehen, die vorzugsweise in Richtung nach vorne in die zweite Öffnung 42 hineinragen. Beim Einstecken des Pfostens 8 in die Einstecköffnung 42 rasten die Rasthaken 11, 11' in dafür vorgesehenen Rastausnehmungen 13a und 13b des Pfostens 8 ein. Zusätzlich sind an der Halterung 4 Halterungsstifte 12 und 12' vorgesehen, die in entsprechenden Bohrungen 13c und 13d des Pfostens 8 aufgenommen werden.
Somit ist die gesamte Aufsatzzarge 38, bestehend aus Zargenaufsatz 3 und Halterung 4, über den Pfosten 8 ohne eigene Verstellmöglichkeit für die Frontblende 5 an der Schubladenzarge 2 fixiert.

In bekannter Weise ist an der Rückseite der Frontblende.5 eine Fronthalterung 10 zum Beispiel mittels Schrauben / Dübeln fixiert.

Die Fronthalterung 10 erstreckt sich jedoch über eine Länge (Höhe) die im wesentlichen der Höhe des Pfostens 8 entspricht.
Die Fronthalterung 10 und somit auch die Frontblende 5 wird mittels eines Befestigungselements 9 mit dem Pfosten 8 verbunden. Das Befestigungselement 9 kann sowohl integraler Bestandteil des Pfosten 8 sein, oder, wie im gezeigten Ausführungsbeispiel, als ein separates mit dem Pfosten 8 verbindbares Teil ausgebildet sein.

Das Befestigungselement 9 passt in den etwa U-förmigen Profilhohlraum des Pfostens 8 und wird dort mittels den Schrauben 21 a und 21 b fixiert. Hierzu sind im Befestigungselement 9 vertikal verlaufende Langlöcher 17a und 17b vorgesehen, die mit den Bohrungen 15a, 15b des Pfostens 8 und den Bohrungen 19a, 19b der Schubladenzarge 2 etwa deckungsgleich sind. Die Langlöcher 17a und 17b ermöglichen eine spätere vertikale Justierung des Befestigungselements 9 innerhalb des Pfostens 8, was zur Höhenverstellung der Frontblende 5 verwendet wird. Dies ist weiter unten näher erläutert.

Die Frontblende 5 kann nun mit der Fronthalterung 10 auf bekannte Weise an der Schubladenkonstruktion bestehend aus Schubladenzarge 2, Aufsatzzarge 38, Pfosten 8 und Befestigungselement 9 fixiert werden. Hierzu wird ein oberer Haken 23 der Fronthalterung 10 an einem entsprechenden schrägen Absatz 25 des Befestigungselementes 9 eingehängt. Ein unterer Haken 24 der Fronthalterung 10 wird in einer Rastvorrichtung 26 des Befestigungselements 9 eingerastet.

Die Schublade 1 bietet die üblichen Verstellmöglichkeiten zur Justage der Frontblende 5 in Bezug auf den Schubladenkorpus.

Die Funktionsweise der Höhenverstellung der Frontblende 5 ergibt sich am besten aus Fig. 3. Es ist einer Exzenterschraube 22 vorgesehen, die in den Bohrungen 16 bzw. 20 des Pfostens 8 bzw. der Schubladenzarge 2 drehbar geführt wird.

Der exzentrische Teil der Exzenterschraube 22 liegt innerhalb eines länglichen Bohrung 18 und führt bei Drehung der Exzenterschraube 22 zu einer Höhenverlagerung des Befestigungselements 9 in Bezug auf den Pfosten 8. Hierfür müssen die Schrauben 21 a und 21 b ein wenig gelöst werden, damit sich das Befestigungselement 9 in vertikaler Richtung frei innerhalb des Pfostens 8 bewegen kann. Der maximale Bewegungsspielraum des Befestigungselements 9 wird durch den größten vertikalen Durchmesser der Langlöcher 17a, 17b bestimmt. Bei Betätigung der Exzenterschraube 22 bewegt sich das Befestigungselement 9 zusammen der Frontblende 5 in der Höhe. Nach Abschluss der Höhenverstellung werden die Schrauben 21 a und 21 b wieder angezogen und das Befestigungselement 9 in der aktuellen Position fixiert.

Die Funktionsweise der Seitenverstellung der Frontblende 5 ergibt sich aus den Fig. 3 und 4.

Die Seitenverstellung erfolgt, wie im Stand der Technik bekannt, mittels eines seitlichen Verschiebemechanismus zwischen dem Befestigungselement 9 und der Fronthalterung 10. An einander zugewandten Flächen des Befestigungselements 9 und der Fronthalterung 10 sind entsprechende Verzahnungen in Form von zusammenwirkenden Riffelungen 28 und 30, 27a und 29a und 27b und 29b vorgesehen. Ein Detail der Riffelung 27a ist in Fig. 4 gezeigt. Beim Einhängen der Fronthalterung 10 und Frontblende 5 an dem Befestigungselement 9 wird die gewünschte seitliche Position gewählt und bei Arretierung durch die Riffelungen fixiert.

Die Funktionsweise der Neigungsverstellung der Frontblende 5 ergibt sich prinzipiell aus Fig. 5, in der eine leicht abgewandelte Ausführungsform einer Aufsatzzarge 38 dargestellt ist. Im Unterschied zu den Figuren 1 bis 4 ist in Figur 5 eigentliche Zargenaufsatz als Reling 32 ausgebildet.
Die Neigungsverstellung erfolgt durch Neigungsverstellmittel, die eine Absenkung oder Anhebung des hinteren Teils der Schublade 1 in Bezug auf den Möbelkorpus (nicht dargestellt) erlauben.

Durch Drehen der Stellschraube 33 hebt oder senkt sich der hintere Teil der Schublade und führt zu einer Neigungsverstellung der Frontblende 5 gegenüber dem Möbelkorpus.

Da die Aufsatzzarge 38 starr mit der Schubladenzarge 2 verbunden ist, kann sich eine Neigungsverstellung der Frontblende 5 in Bezug auf die Aufsatzzarge 38 gemeinsam mit einer Neigungsverstellung der Frontblende 5 in Bezug auf die Schubladenzarge 2 ereignen. Dadurch entsteht keine unerwünschte Spalte zwischen der Halterung 4 und der Frontblende 5.

### Liste der Bezugsziffern

- 1.: Schublade
- 2.: Schubladenzarge
- 3.: Zargenaufsatz
- 4.: Halterung
- 5.: Frontblende
- 6.: Rückwand
- 7.: Schubladenboden
- 8.: Pfosten
- 9.: Befestigungselement
- 10.: Fronthalterung
- 11.: Rasthaken → 11 und 11'
- 12.: Halterungsstifte → 12 und 12'
- 13.: Rastausnehmungen → 13a, 13b, 13c, 13d
- 14.: Klemmelement
- 15.: Loch → 15a, 15b
- 16.: Loch
- 17.: Langloch → 17a, 17b
- 18.: Loch
- 19.: Loch → 19a, 19b
- 20.: Loch
- 21.: Schraube → 21a, 21b
- 22.: Exzenterschraube
- 23.: Haken
- 24.: Haken
- 25.: schräger Absatz
- 26.: Rastvorrichtung
- 27.: Riffelung → 27a, 27b
- 28.: Riffelung
- 29.: Riffelung → 29a, 29b
- 30.: Riffelung
- 31.: Dekor
- 32.: Reling
- 33.: Stellschraube
- 34.: Neigungsverstellmittel
- 35.: Rückwandhalterung → 35a, 35b
- 36.: Öffnung
- 37.:
- 38.: Aufsatzzarge (=Zargenaufsatz + Halterung vorne und hinten)
- 39.: Befestigungswinkel → 39, 39'
- 40.: Schraube → 40, 40'
- 41.: Einstecköffnung (erste)
- 42.: Einstecköffnung (zweite)

## Patentansprüche

1. Schublade (1) mit seitlichen Schubladenzargen (2) und jeweils auf diese aufgesetzte Zargenaufsätze (3), wobei pro Schubladenzarge mindestens eine Halterung (4) zur stimseitigen Aufnahme des zugeordneten Zargenaufsatzes (3) vorhanden ist, wobei die Halterung (4) an einem Pfosten (8) befestigt wird der die Schubladenzarge (2), und in ihrer Höhe überragt, und wobei der Pfosten mittelbar oder unmittelbar mit der Frontblende (5) und/oder Rückwand der (6) Schublade verbunden ist, **dadurch gekennzeichnet, dass** der Pfesten (8) in einer Öffnung (36) fest mit der Schubladenzarge (2) verbunden ist.

2. Schublade (1) nach Anspruch 1, **dadurch gekennzeichnet, dass** die Halterung (4) eine erste Einstecköffnung (41) aufweist, in welche die Stirnseite des Zargenaufsatzes (3) einsteckbar ist.

3. Schublade (1) nach Anspruch 1 oder 2, **dadurch gekennzeichnet, dass** die Halterung eine zweite Einstecköffnung (41) aufweist, in die das freie Ende des Pfostens (8) einsteckbar ist.

4. Schublade (1) nach einem der vorhergehenden Ansprüche, **dadurch gekennzeichnet, dass** Verriegelungsmittel (11) vorgesehen sind, die eine lösbare Befestigung des Pfostens (8) an der Halterung (4) erlauben.

5. Schublade (1) nach einem der vorhergehenden Ansprüche, **dadurch gekennzeichnet, dass** ein Befestigungselement (9) zur Befestigung der Schubladenfront (5) und/oder -rückwand (6) mit dem Pfosten (8) vorgesehen ist.

6. Schublade (1) nach Anspruch 5, **dadurch gekennzeichnet, dass** das Befestigungselement (9) mit dem Pfosten (8) einteilig ausgebildet ist.

7. Schublade (1) nach Anspruch 5 oder 6, **dadurch gekennzeichnet, dass** an der Frontblende (5) eine Fronthalterung (10) befestigt ist, die lösbar mit dem Befestigungselement (9) verbindbar ist.

8. Schublade (1) nach einem der vorhergehenden Ansprüche, **dadurch gekennzeichnet, dass** der Pfosten (8) und/oder der Zargenaufsatz (3) in der Halterung (4) ohne Verstellmöglichkeit und/oder Loch eingesetzt werden.

9. Schublade (1) nach einem der vorhergehenden Ansprüche, **dadurch gekennzeichnet, dass** jeweils eine Verstellvorrichtung zur Neigungs-, und/oder Seiten- und/oder Höhenverstellung der Frontblende (5) in Bezug auf die Schubladenzargen (2) vorhanden ist.

10. Schublade (1) nach einem der vorhergehenden Ansprüche, **dadurch gekennzeichnet, dass** die Gestaltung der Verbindung der Front oberhalb der Schubladenzarge (2) eine Neigungsverstellung der Frontblende (5) zur Aufsatzzarge (38) gemeinsam mit der Neigungsverstellung der Frontblende (5) zur Schubladenzarge (2) erlaubt.

11. Schublade (1) nach einem der vorhergehenden Ansprüche, **dadurch gekennzeichnet, dass** die Gestaltung der Verbindung der Front oberhalb der Schubladenzarge (2) eine Seitenverstellung der Frontblende (5) zur Aufsatzzarge (38) gemeinsam mit der Seitenverstellung der Frontblende (5) zur Schubladenzarge (2) erlaubt.

12. Schublade (1) nach einem der vorhergehenden Ansprüche, **dadurch gekennzeichnet, dass** die Gestaltung der Verbindung der Front oberhalb der Schubladenzarge (2) eine Höhenverstellung der Frontblende (5) zur Aufsatzzarge (38) gemeinsam mit der Höhenverstellung der Frontblende (5) zur Schubladenzarge (2) erlaubt.

13. Schublade (1) nach einem der vorhergehenden Ansprüche, **dadurch gekennzeichnet, dass** die Halterung (4) werkseitig vormontierbar ausgebildet ist.

14. Schublade (1) nach einem der vorhergehenden Ansprüche, **dadurch gekennzeichnet, dass** die Halterung (4), z.B. aus Kunststoff oder Metall, vorzugsweise an beiden Enden des Zargenaufsatzes (3) vorhanden ist.

15. Schublade (1) nach einem der vorhergehenden Ansprüche, **dadurch gekennzeichnet, dass** der Zargenaufsatz (3) als Einsatz aus Glas, Kunststoff, Metall oder dergleichen, glatt oder mit dekorativen Elementen ausgebildet ist.

16. Schublade (1) nach einem der vorhergehenden Ansprüche, **dadurch gekennzeichnet, dass** der Zargenaufsatz als Reling (32) oder relingähnliche Teile ausgebildet ist.

## Claims

1. Drawer (1) with lateral drawer side walls (2) and side wall cover elements (3) placed thereon in each case, wherein at least one holder (4) is present per drawer side wall for receiving the front face of the associated cover element (3), wherein the holder (4) is fastened to a post (8) which projects over the drawer side wall (2) with regard to its height and wherein the post is connected directly or indirectly to the front panel (5) and/or the rear wall (6) of the drawer, **characterised in that** the post (8) is fixed in an opening (36) to the drawer side wall (2).

2. Drawer (1) according to claim 1, **characterised in that** the holder (4) has a first insertion opening (41), into which the front face of the cover element attachment (3) can be inserted.

3. Drawer (1) according to claim 1 or 2, **characterised in that** the holder has a second insertion opening (41), into which the free end of the post (8) can be inserted.

4. Drawer (1) according to any one of the preceding claims, **characterised in that** locking means (11) are provided, which allow a releasable fastening of the post (8) to the holder (4).

5. Drawer (1) according to any one of the preceding claims, **characterised in that** a fastening element (9) is provided for fastening the drawer front (5) and/or rear wall (6) to the post (8).

6. Drawer (1) according to claim 5, **characterised in that** the fastening element (9) is formed in one piece with the post (8).

7. Drawer (1) according to claim 5 or 6, **characterised in that** a front holder (10), which can be releasably connected to the fastening element (9), is fastened to the front panel (5).

8. Drawer (1) according to any one of the preceding claims, **characterised in that** the post (8) and/or the cover element (3) are inserted in the holder (4) without an adjustment possibility and/or hole.

9. Drawer (1) according to any one of the preceding claims, **characterised in that** an adjustment device is present in each case for tilting and/or side and/or height adjustment of the front panel (5) with respect to the drawer side wall (2).

10. Drawer (1) according to any one of the preceding claims, **characterised in that** the design of the connection of the front above the drawer side wall (2) allows a tilt adjustment of the front panel (5) with respect to the cover element (38) together with the tilt adjustment of the front panel (5) with respect to the drawer side wall (2).

11. Drawer (1) according to any one of the preceding claims, **characterised in that** the design of the connection of the front above the drawer side wall (2) allows a side adjustment of the front panel (5) with respect to the cover element (38) together with the side adjustment of the front panel (5) with respect to the drawer side wall (2).

12. Drawer (1) according to any one of the preceding claims, **characterised in that** the design of the connection of the front above the drawer side wall (2) allows a height adjustment of the front panel (5) to the cover element (38) together with the height adjustment of the front panel (5) with respect to the drawer side wall (2).

13. Drawer (1) according to any one of the preceding claims, **characterised in that** the holder (4) is configured so that it can be preassembled at the factory.

14. Drawer (1) according to any one of the preceding claims, **characterised in that** the holder (4), for example made of plastics material or metal, is preferably present at the two ends of the cover element (3).

15. Drawer (1) according to any one of the preceding claims, **characterised in that** the cover element (3), is formed as an insert made of glass, plastics material, metal or the like, smooth or with decorative elements.

16. Drawer (1) according to any one of the preceding claims, **characterised in that** the frame panel attachment is configured as a railing (32) or railing-like parts.

## Revendications

1. Tiroir (1) avec des profilés latéraux pour tiroir (2) et des rehausses (3) posées sur ceux-ci, étant précisé qu'il est prévu pour chaque profilé pour tiroir au moins une attache (4) pour recevoir le côté frontal de la rehausse (3) correspondante, que l'attache (4) est fixée à un montant (8) qui dépasse en hauteur du profilé pour tiroir (2) et que le montant est relié indirectement ou directement au panneau frontal (5) et/ou à la paroi arrière (6) du tiroir, **caractérisé en ce que** le montant (8) est relié de manière fixe au profilé pour tiroir (2) dans une ouverture (36).

2. Tiroir (1) selon la revendication 1, **caractérisé en ce que** l'attache (4) présente une première ouverture d'emboîtement (41) dans laquelle le côté frontal de la rehausse (3) peut être emboîté.

3. Tiroir (1) selon la revendication 1 ou 2, **caractérisé en ce que** l'attache présente une seconde ouverture d'emboîtement (41) dans laquelle l'extrémité libre du montant (8) peut être emboîtée.

4. Tiroir (1) selon l'une des revendications précédentes, **caractérisé en ce qu'**il est prévu des moyens de verrouillage (11) qui permettent de fixer le montant (8) de manière amovible à l'attache (4).

5. Tiroir (1) selon l'une des revendications précédentes, **caractérisé en ce qu'**il est prévu un élément de fixation (9) pour la fixation de l'élément frontal (5) et/ou de la paroi arrière (6) du tiroir au montant (8)

6. Tiroir (1) selon la revendication 5, **caractérisé en ce que** l'élément de fixation (9) est réalisé d'une seule pièce avec le montant (8).

7. Tiroir (1) selon la revendication 5 ou 6, **caractérisé en ce qu'**il est prévu, fixée au panneau frontal (5), une attache frontale (10) qui est apte à être reliée de manière amovible à l'élément de fixation (9).

8. Tiroir (1) selon l'une des revendications précédentes, **caractérisé en ce que** le montant (8) et/ou la rehausse (3) sont placés dans l'attache (4) sans possibilité de réglage et/ou sans trou.

9. Tiroir (1) selon l'une des revendications précédentes, **caractérisé en ce qu'**il est prévu un dispositif de réglage pour le réglage d'inclinaison et/ou le réglage latéral et/ou le réglage en hauteur du panneau frontal (5) par rapport aux profilés pour tiroir (2).

10. Tiroir (1) selon l'une des revendications précédentes, **caractérisé en ce que** la forme de la liaison du panneau avant au-dessus du profilé pour tiroir (2) permet un réglage d'inclinaison du panneau avant (5) par rapport au corps de rehausse (38) conjointement avec le réglage d'inclinaison du panneau avant (5) par rapport au profilé pour tiroir (2).

11. Tiroir (1) selon l'une des revendications précédentes, **caractérisé en ce que** la forme de la liaison du panneau avant au-dessus du profilé pour tiroir (2) permet un réglage latéral du panneau frontal (5) par rapport à l'ensemble de rehausse (38) conjointement avec le réglage latéral du panneau frontal (5) par rapport au profilé pour tiroir (2).

12. Tiroir (1) selon l'une des revendications précédentes, **caractérisé en ce que** la forme de la liaison du panneau avant au-dessus du profilé pour tiroir (2) permet un réglage en hauteur du panneau frontal (5) par rapport au corps de rehausse (38) conjointement avec le réglage en hauteur du panneau frontal (5) par rapport au profilé pour tiroir (2).

13. Tiroir (1) selon l'une des revendications précédentes, **caractérisé en ce que** l'attache (4) est conçue pour pouvoir être pré-montée à l'usine.

14. Tiroir (1) selon l'une des revendications précédentes, **caractérisé en ce que** l'attache (4), par exemple en matière plastique ou en métal, est prévue de préférence aux deux extrémités de la rehausse (3).

15. Tiroir (1) selon l'une des revendications précédentes, **caractérisé en ce que** la rehausse (3) est conçue comme un accessoire en verre, en matière plastique, en métal, etc. et est lisse ou présente des éléments décoratifs.

16. Tiroir (1) selon l'une des revendications précédentes, **caractérisé en ce que** la rehausse est conçue comme un profilé (32) ou comme des éléments du type profilé.
